# EUROPÄISCHE PATENTSCHRIFT

(11) **EP 1 711 702 B1**
(45) Veröffentlichungstag und Bekanntmachung des Hinweises auf die Patenterteilung: **07.07.2010**
(21) Anmeldenummer: 05714876.9
(22) Anmeldetag: 20.01.2005
(51) Int. Cl.: F02D 41/14

(54) **VERFAHREN ZUR DETEKTION DES BRENNBEGINNS EINER BRENNKRAFTMASCHINE**
METHOD FOR DETECTING THE BEGINNING OF COMBUSTION IN AN INTERNAL COMBUSTION ENGINE
PROCEDE DE DETECTION DU DEBUT DE LA COMBUSTION DANS UN MOTEUR A COMBUSTION INTERNE

(30) Priorität: 04.02.2004 DE 102004005325
(43) Veröffentlichungstag der Anmeldung: 18.10.2006
(73) Patentinhaber: Conti Temic microelectronic GmbH, 90411 Nürnberg (DE)
(72) Erfinder: HAGEL, Reinhold, 91361 Pinzberg (DE); TUNA, Mehmet, 90765 Fürth (DE); MEYER, Ernst, 91367 Weissenohe (DE)
(86) Internationale Anmeldenummer: PCT/DE2005/000070
(87) Internationale Veröffentlichungsnummer: WO 2005/075804

(56) Entgegenhaltungen:
- EP-A- 0 799 983
- DE-A1- 10 038 339
- DE-A1- 10 235 665
- DE-A1- 19 713 104
- US-A- 5 239 473
- US-A- 6 021 758
- US-B1- 6 318 152

## Beschreibung

Die Erfindung betrifft ein Verfahren zur Detektion des Brennbeginns einer Brennkraftmaschine mit mehreren Zylindern mittels eines für eine Welle der Brennkraftmaschine ermittelten Drehzahlsignals.

Bei einer insbesondere selbstzündenden Brennkraftmaschine kann es dazu kommen, dass die Verbrennung in den jeweiligen Zylindern nicht zu dem bestmöglichen Zeitpunkt stattfindet. Diese unerwünschte Abweichung wird durch Alterungseffekte oder durch Fertigungstoleranzen bedingt. Sie kann eine Erhöhung des Abgasausstoßes, eine Zunahme des Kraftstoffverbrauches oder auch eine Verschlechterung des Rundlaufes der Brennkraftmaschine zur Folge haben.

Bekannt sind Verfahren, die den genauen Zeitpunkt des Brennbeginns mittels zusätzlich vorgesehener Sensoren ermitteln. US5239473 detektiert Fehltzündungen auf Basis eines frequenztransformierten Drehzahlsignals. In der DE 33 02 219 A1 sowie in der DE 197 49 817 A1 werden Verfahren beschrieben, die den Druckverlauf im Zylinder-Innenraum mittels Druck-Sensoren bestimmen. Außerdem werden mit der DE 25 13 289 A1, DE 44 13 473 A1 und der DE 196 12 180 C1 Verfahren offenbart, die den Körperschall außen am Gehäuse der Brennkraftmaschinen erfassen. Anhand der so gemessenen Druck- und/oder Körperschallsignale wird auf den Brennbeginn der Brennkraftmaschine zurückgeschlossen. Die bei den bekannten Verfahren zusätzlich erforderlichen Sensoren bedeuten einen nicht unerheblichen Mehraufwand.

Die Aufgabe der Erfindung besteht darin, ein Verfahren der eingangs bezeichneten Art anzugeben, das die Erfassung des Brennbeginns mit möglichst einfachen Mitteln erlaubt.

Diese Aufgabe wird gelöst durch die Merkmale des Anspruches 1. Das erfindungsgemäße Verfahren kommt regelmäßig ohne zusätzliche Sensorik aus. Es basiert als Messgröße nur auf dem Drehzahlsignal, das in der Regel ohnehin ermittelt wird und somit in einem Steuergerät der Brennkraftmaschine bereits vorliegt. Darüber hinaus lässt sich der exakte Brennbeginn einfach anhand des in den Winkelfrequenzbereich transformierten Zylindersignals ermitteln. Hierzu fallen keine aufwendigen Rechenoperationen an. Für die Transformation in den Winkelfrequenzbereich kann gegebenenfalls auf ohnehin im Steuergerät vorhandene Signaltransformationsverfahren zurückgegriffen werden.

Besondere Ausgestaltungen des erfindungsgemäßen Verfahrens ergeben sich aus den abhängigen Ansprüchen.

Die Gegenstände der Ansprüche 2 und 3 betreffen jeweils eine vorteilhafte Methode zur Generierung des Zylindersignals, das die auszuwertenden Informationen des gerade interessierenden Zylinders umfasst.

Die Ausgestaltungen nach den Ansprüchen 5 bis 9 betreffen günstige Möglichkeiten zur Signalverbesserung, die insbesondere vor der Überführung in den Winkelfrequenzbereich durchgeführt werden. Mittels dieser vorgeschalteten Verfahrensschritte lässt sich der Brennbeginn noch genauer feststellen, da dann auch die im Winkelfrequenzbereich entnehmbare und diesbezüglich relevante Signalinformation mit einer höheren Genauigkeit ermittelt werden kann.

Gemäß der Ausgestaltung nach Anspruch 10 lässt sich das Betriebsverhalten der Brennkraftmaschine verbessern, indem der ermittelte exakte Brennbeginn zur (Nach-)Regelung des betreffenden Zylinders herangezogen wird. Die eingangs beschriebenen Unzulänglichkeiten lassen sich dann weitgehend vermeiden.

Bevorzugte Ausführungsbeispiele, sowie weitere Vorteile und Einzelheiten der Erfindung werden nunmehr anhand der Zeichnung näher erläutert. Zur Verdeutlichung ist die Zeichnung nicht maßstäblich ausgeführt, und gewisse Aspekte sind nur schematisiert dargestellt. Im Einzelnen zeigen:
- Fig.: 1 ein erstes Ausführungsbeispiel des Verfahrens zur Brennbeginn- Detektion und
- Fig. 2: ein zweites Ausführungsbeispiel.

Einander entsprechende Teile sind in den Fig. 1 und 2 mit denselben Bezugszeichen versehen.

Das in Fig. 1 dargestellte erste Ausführungsbeispiel dient zur Detektion des Brennbeginns einer insbesondere selbstzündenden Brennkraftmaschine 1, die vier Zylinder 2, 3, 4 und 5 aufweist. Die Zylinderanzahl ist jedoch nur exemplarisch zu verstehen. Das Verfahren kann ebenso auf eine Brennkraftmaschine 1 mit einer anderen Zylinderanzahl angewendet werden. An einer Welle 6, insbesondere der Kurbelwelle, der Brennkraftmaschine 1 ist ein Geberrad 7 angebracht, das über den Umfang verteilt, äquidistant Markierungen aufweist. Diese im Ausführungsbeispiel nicht näher gezeigten Markierungen können beispielsweise in Form von Zähnen oder auch Löchern ausgebildet sein. Ein dem Geberrad 7 zugeordneter Sensor 8, beispielsweise in Gestalt eines Induktivgebers, liefert genau dann ein Signal, wenn sich eine der Markierungen am Sensor 8 vorbeibewegt. Dieses Signal wird einem Steuergerät 9 zugeführt.

Das Steuergerät 9 umfasst neben anderen nicht dargestellten Einheiten mehrere auch zur Brennbeginnermittlung bestimmte Untereinheiten. Dies sind eine Drehzahleinheit 10, eine Mittelungseinheit 11, eine Geberradkorrektureinheit 12, eine Signalrekonstruktionseinheit 13, eine Segmentierungseinheit 14, eine Analyseeinheit 15 und ein Regler 16. Diese Untereinheiten können physikalisch getrennt, beispielsweise als gesonderte elektronische Baugruppen oder auch zu einer einzigen physikalischen Einheit zusammengefasst vorliegen. Letzteres ist insbesondere im Fall einer programmtechnischen Realisierung der Untereinheiten 10 bis 16 auf einem Signalprozessor möglich. Ebenso denkbar ist eine Mischform.

Im Folgenden wird die Funktionsweise der Brennbeginn-Detektion und -Nachregelung näher beschrieben. Das vom Sensor 8 gelieferte Zeitbereichs-Signal wird in der Drehzahleinheit 10 in ein Drehzahlsignal, das sich - wie bei der Steuerung von Brennkraftmaschinen üblich - auf den Drehwinkelbereich bezieht, umgewandelt. Das Drehzahlsignal gibt in Abhängigkeit vom Drehwinkel der Welle 6 die jeweils aktuell vorliegende Wellendrehzahl oder Wellendrehbeschleunigung an.

Anschließend wird aus dem Drehzahlsignal ein Segmentsignal SS mit einem Drehwinkelbereich extrahiert, innerhalb dessen jeder der Zylinder 2 bis 5 genau einmal zündet. Im Fall des Ausführungsbeispieles ist dies ein Segment entsprechend einer zweifachen Vollumdrehung der Welle 6, also mit einem 720 Grad-Drehwinkelbereich. Je nach Art der Brennkraftmaschine 1 oder der zur Erfassung des Drehzahlsignals verwendeten Welle 6, die anstelle als Kurbelwelle auch als Nockenwelle ausgebildet sein könnte, kann der Drehzahlbereich des Segmentsignals SS jedoch grundsätzlich auch eine andere Größe aufweisen.

Die Erfassung des Drehzahlsignals und auch des Segmentsignals erfolgt derzeit praktisch in jedem Steuergerät 9 einer Brennkraftmaschine 1. Es handelt sich somit nicht um gesondert für die Brennbeginn-Detektion vorgesehene Erfassungsmittel.

Die im Folgenden beschriebenen Verfahrensschritte gehen stets von dem Vorliegen eines quasi stationären Betriebszustandes der Brennkraftmaschine 1 aus.

Die Verfahrensschritte, die in der Mittelungseinheit 11, in der Geberradkorrektureinheit 12 und der Signalrekonstruktionseinheit 13 vorgenommen werden, sind optional. Sie dienen einer Verbesserung der Signalqualität des Segmentsignals SS. Je höher dessen Qualität ist, desto genauer lässt sich letztendlich auch der Brennbeginn bestimmen.

In der Mittelungseinheit 11 wird der arithmetische Mittelwert zweier oder mehrerer aufeinanderfolgender Segmentsignale SS gebildet. Hierdurch lassen sich insbesondere zyklische Schwankungen, die beispielsweise von einer ungleichmäßigen Verbrennung herrühren, eliminieren.

Aufgrund mechanischer Fertigungstoleranzen kann es zu Ungenauigkeiten bei den an dem Geberrad 7 angeordneten Markierungen kommen. So können sich diese Markierungen nicht in äquidistanten Abständen voneinander befinden. Die dadurch im Segmentsignal SS hervorgerufenen Ungenauigkeiten lassen sich anhand bekannter Korrekturverfahren beseitigen. Mit der DE 41 33 679 A1, DE 42 21 891 C2 und der DE 196 22 042 C2 werden derartige Korrekturverfahren beschrieben. Ermittelt werden hierbei Korrekturwerte, die im Steuergerät 9 hinterlegt werden, und anhand derer das Drehzahlsignal und auch das Segmentsignal von den genannten Geberradfehlern befreit werden können.

Eine weitere Möglichkeit zur Signalverbesserung besteht in der Anwendung eines Signalrekonstruktionsverfahrens. Die Markierungen auf dem Geberrad 7 befinden sich üblicherweise in Drehwinkel-Abständen von 6 Grad oder auch 10 Grad. Hierdurch wird die Drehzahl der Welle 6 jedoch für manche Anwendungen zu ungenau abgetastet. Derzeit gängige Anwendungen, wie beispielsweise eine Laufruheregelung oder auch eine Brennbeginnregelung, arbeiten besser, wenn eine höhere Abtastrate vorliegt. Der Einsatz eines Geberrades 7 mit einer größeren Anzahl von Markierungen ist jedoch nicht unproblematisch, da mit steigender Markierungsanzahl der lichte Raum zwischen den einzelnen Markierungen sinkt und damit die Gefahr einer Verschmutzung ansteigt. Eine mögliche Konsequenz wäre das Übersehen einzelner Markierungen.

Die Abtastrate lässt sich aber dennoch mittels bestimmter Verfahren der digitalen Signalverarbeitung erhöhen. Eine erste Möglichkeit ist eine Interpolation im Drehwinkelbereich zwischen den durch die Abtastrate des Geberrades 7 bestimmten Abtastwerten. Neben einer einfachen linearen Interpolation kommt insbesondere auch eine Lagrange-Interpolation oder eine sinc-Interpolation in Betracht. Die diesbezüglich besonders vorteilhafte Lagrange-Interpolation ist ein spezielles Polynom-Interpolationsverfahren. Verglichen mit anderen grundsätzlich ebenfalls einsetzbaren Interpolationspolynomen höherer Ordnung bietet die Lagrange-Interpolation den Vorteil, ohne die Lösung eines relativ aufwendigen Gleichungssystems auszukommen. Die sinc-Interpolation basiert auf einer mathematischen Faltungsoperation.

Sowohl die Lagrange-Interpolation als auch die sinc-Interpolation liefern bei einem periodischen und bandbegrenzten Signal, im Ausführungsbeispiel dem Segmentsignal SS, unter Berücksichtigung des Abtasttheorems eine exakte Signalrekonstruktion, wodurch sie sich vorteilhaft von einer linearen und auch anderen, höhergradigen Polynom-Interpolation unterscheiden.

Eine zweite Möglichkeit zur Erhöhung der Abtastrate ist eine Frequenztransformation des Segmentsignals in den Winkelfrequenzbereich. Diese Transformation erfolgt insbesondere mittels einer diskreten Fourier-Transformation (DFT) oder einer diskreten Hartley-Transformation (DHT). Im Unterschied zur Fourier-Transformation werden bei der Hartley-Transformation günstigerweise nur rein reelle Operationen vorgenommen. Dadurch ergibt sich ein geringerer Rechenaufwand. Beide Transformationen liefern jeweils einen Amplituden- und einen Phasenwert bei diskreten Winkelfrequenzen, die im Bereich der Brennkraftmaschinen auch als Ordnungen bezeichnet werden. Ein kontinuierliches Rekonstruktionssignal für das Segmentsignal SS ergibt sich anhand einer Superposition harmonischer Teilschwingungen derjenigen Ordnungen (=Winkelfrequenzen), für die im Winkelfrequenzbereich relevante Spektralanteile, also Amplituden- und Phasenwerte, ermittelt worden sind. Die einzelnen harmonischen Teilschwingungen sind dabei mit dem jeweils zugehörigen Amplituden- und Phasenwert gewichtet. Eine exakte Rekonstruktion des Segmentsignals SS ist auf diese Weise und bei Einhaltung des Abtasttheorems möglich, sofern das zugrundeliegende Signal periodisch und bandbegrenzt ist.

Sowohl die Interpolations- als auch die Frequenztransformationsmethode liefern ein rekonstruiertes Signal, das in Form eines analytischen Funktionsausdruckes vorliegt. Diesem kann dann an beliebigen Stellen im Drehwinkelbereich, also insbesondere auch zwischen den messtechnisch ermittelten Abtaststellen, der benötigte Funktionswert entnommen werden. Somit ergibt sich die gewünschte höhere Abtastrate. So lässt sich aus einem Segmentsignal SS mit einer ursprünglichen Abtastrate von 10 Grad ein modifiziertes Segmentsignal mit einer beliebig höheren Abtastrate, beispielsweise mit einer 0,1 Grad-Abtastung erzeugen.

Sowohl das besonders vorteilhafte Lagrange-Interpolationsverfahren als auch die genannten Frequenz-Transformationsverfahren (DFT, DHT) lassen sich als sogenannte FIR-Filter (= finite impulse response) realisieren. Grundsätzlich sind jedoch auch andere Realisierungsformen denkbar.

Nach Durchlaufen der zur Signalverbesserung vorgesehenen Untereinheiten 11, 12 und/oder 13 liegt ein verbessertes Segmentsignal SS^{*} vor, das die Informationen über den Brennbeginn in den Zylindern 2 bis 5 beinhaltet.

Das verbesserte Segmentsignal SS^{*} wird in der Segmentierungseinheit 14 in insgesamt vier Zylindersignale ZS1, ZS2, ZS3 und ZS4 zerlegt. Jedes Zylindersignal ZS1 bits ZS4 beinhaltet dann nur noch Informationen über die Zündung in einem einzigen Zylinder. Die Zylindersignale ZS1 bis ZS4 können dabei im vorliegenden Ausführungsbeispiel einen Winkelbereich von bis zu 180 Grad erfassen. Günstig ist jedoch eine Extraktion von Zylindersignalen ZS1 bis ZS4 aus dem verbesserten Segmentsignal SS^{*}, die nur einen Winkelbereich umfassen, innerhalb dessen der eigentliche Zündvorgang in dem jeweiligen Zylinder 2 bis 5 tatsächlich stattfindet, also insbesondere jeweils der um den oberen Zylinder-Totpunkt gelegene Bereich. Hierfür reicht beispielsweise ein Drehwinkelbereich von etwa 40 bis 50 Grad aus.

Die so ermittelten Zylindersignale ZS1 bis ZS4 werden der Analyseeinheit 15 zugeführt, die für jedes Zylindersignal ZS1 bis ZS4 eine Frequenztransformation in den Winkelfrequenzbereich durchführt. Dies kann wiederum mittels einer DFT, einer DHT oder einer digitalen Filterung, beispielsweise in Form einer digitalen Bandpass-Filterung mit variabler Mittenfrequenz oder in Form digitaler Filterbänke, geschehen. Diese Überführung in den Winkelfrequenzbereich erzeugt aus den Zylindersignalen ZS1, ZS2, ZS3 und ZS4 jeweils zugehörige Zylinderfrequenzsignale FS1, FS2, FS3 beziehungsweise FS4. Für Letztere liegen dann jeweils wiederum Amplituden- und Phasenwerte bei zugehörigen diskreten Winkelfrequenzen vor.

Diese Signalinformationen, also die Winkelfrequenzen nebst ihren zugehörigen Amplituden- und Phasenwerten, beinhalten die im zugrundeliegenden jeweiligen Zylindersignal ZS1 bis ZS4 enthaltenen Informationen über den Betriebszustand im jeweiligen Zylinder 2 bis 5. Insbesondere lässt sich aus diesen Signalinformationen auch der exakte Brennbeginn im jeweiligen Zylinder 2 bis 5 auf einfache Weise entnehmen. Dies kann mittels eines Vergleichs mit beispielsweise empirischen Erfahrungswerten oder auch mit vorab ermittelten Referenzwerten erfolgen. Die Erfahrungs- und/oder Referenzwerte sind vorzugsweise in der Analyseeinheit 15 hinterlegt. Ebenso kann auch auf die Signalinformationen der besonders signalstarken Winkelfrequenzen zurückgegriffen werden. In Frage kommen hierfür bevorzugt diejenigen Winkelfrequenzen, bei denen der Amplitudenwert über einer Schwelle, insbesondere über der 3dB-Schwelle, liegt. Die Signalinformation, vorzugsweise die Phaseninformation, der so ermittelten speziellen Winkelfrequenz wird dann als den Brennbeginn im jeweiligen Zylinder 2 bis 5 wiedergebendes Brennbeginnsignal BS1, BS2, BS3 und BS4 der Analyseeinheit 15 zur Verfügung gestellt.

Die Brennsignale BS1 bis BS4 werden einem Regler 16 zugeführt, der die enthaltene Information über den Brennbeginn zur (Nach-)Regelung des jeweiligen Zylinders 2 bis 5 verwendet, zumindest sofern dies von einer gegebenenfalls vorhandenen übergeordneten Reglerbegrenzung noch als zulässig eingestuft wird. Die (Nach-)Regelung kann beispielsweise mittels einer Variation des Förderbeginns an einer nicht näher dargestellten Einspritzpumpe der Brennkraftmaschine 1 geschehen. Insbesondere kann die Regelung anhand mindestens eines last- und/oder drehzahlabhängigen Phase-Förderbeginn-Kennlinienfeldes erfolgen. Dadurch wird individuell für jeden der Zylinder 2 bis 5 der Brennbeginn auf den optimalen Zeitpunkt eingestellt. Dies ist insbesondere möglich, ohne dass für das vorstehend beschriebene Verfahren wesentliche zusätzliche Hardware-Komponenten in dem Steuergerät 9 oder an der Brennkraftmaschine 1 erforderlich werden. Insbesondere ist auch keine zusätzliche Erfassung spezieller Betriebsparameter der Brennkraftmaschine 1 notwendig. Es ergibt sich eine sehr kostengünstige Realisierung für die Detektion des Brennbeginns und für die zylinderindividuelle Nachregelung des Brennbeginnzeitpunktes.

Im Folgenden wird unter Bezugnahme auf die Fig. 2 ein zweites Ausführungsbeispiel der Erfindung beschrieben. Identische Teile erhalten dieselben Bezugszeichen wie bei dem ersten Ausführungsbeispiel, auf dessen Beschreibung hiermit verwiesen wird. Der wesentliche Unterschied besteht in dem Austausch der Segmentierungseinheit 14 gegen eine Verstelleinheit 17, die beim zweiten Ausführungsbeispiel der Drehzahleinheit 10 unmittelbar nachgeschaltet ist.

Die Funktionsweise der Verstelleinheit 17 liegt im wesentlichen darin, beispielsweise den Zylinder 2, für den der Brennbeginn aktuell ermittelt werden soll, in seinem Betriebszustand so zu verstellen, dass der vom Zylinder 2 im resultierenden Drehzahlsignal bzw. Segmentsignal SS hervorgerufene Signalanteil deutlich gegenüber denjenigen der anderen drei Zylinder 3 bis 5 hervortritt. Das Segmentsignal SS ist dann praktisch ausschließlich durch den aktuell interessierenden Zylinder 2 bestimmt. Die Verstellung des Betriebszustandes erfolgt beispielsweise durch eine zielgerichtete Erhöhung der zugeführten Kraftstoffmenge. Andere Verstellmöglichkeiten sind jedoch grundsätzlich ebenfalls möglich.

Aufgrund der Dominanz des durch den verstellten Zylinder 2 hervorgerufenen Signalanteils im Segmentsignal SS entfällt die Notwendigkeit einer weiteren Segmentierung in der Segmentierungseinheit 14 gemäß erstem Ausführungsbeispiel. Das verbesserte Segmentsignal SS^{*} wird als Ganzes als Zylindersignal ZS1 herangezogen. Die übrigen Verfahrensschritte laufen analog zum ersten Ausführungsbeispiel ab, allerdings mit der Maßgabe, dass nur für den relevanten Zylinder 2 von der Analyseeinheit 15 ein Brennbeginnsignal BS1 generiert wird. In diesem Verfahrenszyklus lässt sich demzufolge auch nur der Zylinder 2 nachregeln. Für die übrigen Zylinder 3 bis 5 geschieht dies danach in sequenzieller Abfolge. Die Verstelleinheit 17 verstellt nacheinander den Betriebszustand in jeweils einem der übrigen Zylinder 3 bis 5 signifikant. Vorteilhafterweise erfolgt der Eingriff der Verstelleinheit 17 jeweils erst dann, wenn die Brennkraftmaschine 1 ihren quasi stationären Betriebszustand erreicht hat. Dies lässt sich leicht anhand des in der Drehzahleinheit 10 ermittelten Drehzahlsignals oder auch des Segmentsignals SS feststellen.

## Patentansprüche

1. Verfahren zur Detektion des Brennbeginns einer Brennkraftmaschine (1) mit mehreren Zylindern (2, 3, 4, 5) mittels eines für eine Welle (6) der Brennkraftmaschine (1) ermittelten Drehzahlsignals, bei dem
- aus dem Drehzahlsignal mindestens ein Segmentsignal (SS) mit einer Signallänge entsprechend einer ganzzahligen Vollumdrehung der Welle (6) extrahiert wird, so dass in dem durch die Signallänge repräsentierten Drehwinkelbereich jeder Zylinder (2, 3, 4, 5) einmal zündet,
- das Segmentsignal (SS) in einzelne, der Anzahl der Zylinder (2, 3, 4, 5) entsprechende, Zylindersignale ZS1, ZS2, ZS3, ZS4) zerlegt wird, wobei jedes Zylindersignal (ZS1, ZS2, ZS3, ZS4) Informationen über die Zündung eines einzigen Zylinders (2, 3, 4, 5) wiedergibt ,
- das Zylindersignale (ZS1, ZS2, ZS3, ZS4) mittels einer Frequenztransformation jeweils in ein zugehöriges Zylinderfrequenzsignal (FS1, FS2, FS3, FS4) in einem Winkelfrequenzbereich überführt wird , wobei dann für jedes Zylinderfrequenzsignal (FS1, FS2, FS3, FS4) Amplituden- und Phasenwerte bei zugehörigen diskreten Winkelfrequenzen vorliegen ,
- aus dem Zylinderfrequenzsignal (FS1, FS2, FS3, FS4) bei mindestens einer vorgegebenen Winkelfrequenz mittels der zur vorgegebenen Winkelfrequenz zugehörigen Amplituden- und Phasenwerte eine den Brennbeginn im zugehörigen Zylinder (2, 3, 4, 5) beinhaltende Signalinformation entnommen wird, wobei der Brennbeginn der Signalinformation mittels Vergleich der Amplituden- und Phasenwerte der vorgegebenen Winkelfrequenz mit entsprechenden Erfahrungs- und/ oder Referenzwerten entnommen wird, indem die Phaseninformation der Winkelfrequenz, deren Amplitudenwert über einer Schwelle liegt, zur Detektion des Brennbeginns herangezogen wird.

2. Verfahren nach einem der Ansprüche 1 , **dadurch gekennzeichnet, dass** das Zylindersignal (ZS1, ZS2, ZS3, ZS4) mittels Extraktion eines Teilsignals aus dem Segmentsignal (SS) erzeugt wird, wobei das Teilsignal den Drehwinkelbereich erfasst, innerhalb dessen der betreffende Zylinder (2, 3, 4, 5) zündet

3. Verfahren nach Anspruch 1 , **dadurch gekennzeichnet, dass** der Betriebszustand in dem Zylinder (2), für den der Brennbeginn detektiert werden soll, verstellt wird und das sich nach der Verstellung ergebende Segmentsignal (SS) insgesamt als das für diesen Zylinder (2) maßgebliche Zylindersignal (ZS1) herangezogen wird.

4. Verfahren nach einem der vorhergehenden Ansprüche, **dadurch gekennzeichnet, dass** das Zylinderfrequenzsignal (FS1, FS2, FS3, FS4) mittels einer Frequenztransformation, insbesondere mittels einer diskreten Hartley-Transformation oder einer diskreten Fourier-Transformation, oder mittels digitaler Filterung erzeugt wird.

5. Verfahren nach einem der vorhergehenden Ansprüche, **dadurch gekennzeichnet, dass** mindestens zwei aufeinanderfolgende Segmentsignale (SS) arithmetisch gemittelt werden.

6. Verfahren nach einem der vorhergehenden Ansprüche, **dadurch gekennzeichnet, dass** zur Erzeugung des Drehzahlsignals ein Geberrad (7) eingesetzt wird und die von Geberradfehlern resultierenden Ungenauigkeiten im Segmentsignal (SS) zumindest weitgehend eliminiert werden.

7. Verfahren nach einem der vorhergehenden Ansprüche, **dadurch gekennzeichnet, dass** mittels digitaler Signalverarbeitung ein verbessertes Segmentsignal (SS^{*}), insbesondere mit einer höheren Abtastrate, erzeugt wird.

8. Verfahren nach Anspruch 7, **dadurch gekennzeichnet, dass** das Segmentsignal (SS) einem Interpolationsverfahren, insbesondere einer Lagrange- oder einer sinc-Interpolation, unterzogen wird.

9. Verfahren nach Anspruch 7, **dadurch gekennzeichnet, dass** das Segmentsignal (SS) einer Frequenztransformation, insbesondere einer diskreten Hartley- oder einer diskreten Fourier-Transformation, unterzogen wird.

10. Verfahren nach einem der vorhergehenden Ansprüche, **dadurch gekennzeichnet, dass** die den Brennbeginn beinhaltende Signalinformation zur Regelung des Brennbeginns eingesetzt wird.

## Claims

1. A method for detecting the beginning of combustion in an internal combustion engine (1) having several cylinders (2, 3, 4, 5) using a rotational speed signal ascertained for a shaft (6) of the internal combustion engine (1), in which
- at least one segment signal (SS) with a signal length equal to an integral full rotation of the shaft (6) is extracted from the rotational speed signal, so that each cylinder (2, 3, 4, 5) ignites once in the rotational angle range represented by the signal length
- the segment signal (SS) is broken down into individual cylinder signals (ZS1, ZS2, ZS3, ZS4) corresponding to the number of cylinders (2, 3, 4, 5), wherein each cylinder signal (ZS1, ZS2, ZS3, ZS4) provides information about the ignition of a single cylinder (2, 3, 4, 5),
- the cylinder signal (ZS1, ZS2, ZS3, ZS4) is transformed into an associated cylinder frequency signal (FS1, FS2, FS3, FS4) in an angle frequency range using a frequency transformation in each case, wherein amplitude values and phase values with associated discrete angle frequencies are then available for each cylinder frequency signal (FS1, FS2, FS3, FS4),
- a signal information comprising the beginning of combustion in the associated cylinder (2, 3, 4, 5) is extracted from the cylinder frequency signal (FS1, FS2, FS3, FS4) for at least one specified angle frequency using the amplitude values and phase values belonging to the specified angle frequency, wherein the beginning of combustion in the signal information is extracted by comparing the amplitude values and phase values of the specified angle frequency with the corresponding empirical values and/or reference values, using the phase information of the angle frequency whose amplitude value lies above a threshold to detect the beginning of combustion.

2. A method according to claim 1, **characterized in that** the cylinder signal (ZS1, ZS2, ZS3, ZS4) is generated by extracting a signal portion from the segment signal (SS), wherein the signal portion covers the rotational angle range within which the relevant cylinder (2, 3, 4, 5) ignites.

3. A method according to claim 1, **characterized in that** the operational state is adjusted in the cylinder (2) for which the beginning of combustion is to be detected, and the segment signal (SS) resulting after the adjustment is used in its entirety as the cylinder signal (ZS1) applicable for this cylinder (2).

4. A method according to any one of the preceding claims, **characterized in that** the cylinder frequency signal (FS1, FS2, FS3, FS4) is generated using a frequency transformation, particularly a discrete Hartley transformation or a discrete Fourier transformation, or using digital filtering.

5. A method according to any one of the preceding claims, **characterized in that** at least two consecutive segment signals (SS) are averaged arithmetically.

6. A method according to any one of the preceding claims, **characterized in that** a transmitting wheel (7) is used to generate the rotational speed signal and the inaccuracies in the segment signal (SS) resulting due to transmitting wheel errors are at least largely eliminated.

7. A method according to any one of the preceding claims, **characterized in that** an improved segment signal (SS*), particularly with a higher scanning rate, is generated using digital signal processing.

8. A method according to claim 7, **characterized in that** the segment signal (SS) is subjected to an interpolation method, particularly a Lagrange or sinc interpolation.

9. A method according to claim 7, **characterized in that** the segment signal (SS) is subjected to a frequency transformation, particularly a discrete Hartley or a discrete Fourier transformation.

10. A method according to any one of the preceding claims, **characterized in that** the signal information comprising the beginning of combustion is used to regulate the beginning of combustion.

## Revendications

1. Procédé pour la détection du début de combustion d'un moteur à combustion interne (1) avec plusieurs cylindres (2, 3, 4,5) au moyen d'un signal de vitesse de rotation déterminé pour un arbre (6) d'un moteur à combustion interne (1), par lequel
- au moins un signal de segment (SS) avec une longueur de signal correspondant à une rotation complète en nombres entiers de l'arbre (6) est extrait du signal de vitesse de rotation, de telle sorte que chaque cylindre (2, 3, 4,5) s'allume une fois dans la plage d'angle de rotation représentée par la longueur de signal,
- le signal de segment (SS) est décomposé en signaux de cylindre (ZS1, ZS2, ZS3, ZS4) individuels correspondant au nombre de cylindres (2, 3, 4, 5), chaque signal de cylindre (ZS1, ZS2, ZS3, ZS4) donnant des informations sur l'allumage d'un unique cylindre (2, 3, 4, 5),
- au moyen d'une transformée fréquentielle, le signal de cylindre (ZS1, ZS2, ZS3, ZS4) est transformé, dans une plage de fréquence angulaire, respectivement en un signal de fréquence de cylindre (FS1, FS2, FS3, FS4) correspondant, des valeurs de phase et d'amplitude étant alors données pour chaque signal de fréquence de cylindre (FS1, FS2, FS3, FS4), pour des fréquences angulaires discrètes correspondantes,
- une information de signal contenant le début de combustion dans le cylindre (2, 3, 4, 5) correspondant est extraite du signal de fréquence de cylindre (FS1, FS2, FS3, FS4) pour au moins une fréquence angulaire spécifiée, au moyen des valeurs d'amplitude et de phase correspondant à la fréquence angulaire spécifiée, le début de combustion de l'information de signal étant extrait au moyen d'une comparaison des valeurs d'amplitude et de phase de la fréquence angulaire spécifiée avec des valeurs empiriques et/ou de référence correspondantes, l'information de phase de la fréquence angulaire dont la valeur d'amplitude est supérieure à un seuil étant utilisée pour la détection du début de combustion.

2. Procédé selon la revendication 1, **caractérisé en ce que** le signal de cylindre (ZS1, ZS2, ZS3, ZS4) est généré au moyen de l'extraction d'un signal partiel à partir du signal de segment (SS), le signal partiel comprenant la plage d'angle de rotation dans laquelle le cylindre (2, 3, 4, 5) concerné s'allume.

3. Procédé selon la revendication 1, **caractérisé en ce que** l'état de fonctionnement dans le cylindre (2) pour lequel le début de combustion doit être détecté est décalé et **en ce que**, au total, le signal de segment (SS) résultant après le décalage est utilisé comme signal de cylindre (ZS1) déterminant pour ce cylindre (2).

4. Procédé selon l'une des revendications précédentes, **caractérisé en ce que** le signal de fréquence de cylindre (FS1, FS2, FS3, FS4) est généré au moyen d'une transformée fréquentielle, en particulier au moyen d'une transformée de Hartley discrète ou d'une transformée de Fourier discrète, ou au moyen d'un filtrage numérique.

5. Procédé selon l'une des revendications précédentes, **caractérisé en ce qu'**au moins deux signaux de segment (SS) successifs sont moyennés arithmétiquement.

6. Procédé selon l'une des revendications précédentes, **caractérisé en ce que,** pour la génération du signal de vitesse de rotation, une roue de détection (7) est utilisée, et **en ce que** les erreurs résultant d'imprécisions dans le signal de segment (SS) sont éliminées au moins dans une large mesure.

7. Procédé selon l'une des revendications précédentes, **caractérisé en ce que,** au moyen d'un traitement de signal numérique, un signal de segment (SS*) amélioré, en particulier avec un taux d'échantillonnage plus élevé est généré.

8. Procédé selon la revendication 7, **caractérisé en ce que** le signal de segment (SS) est soumis à un procédé d'interpolation, en particulier à une interpolation de Lagrange ou à une interpolation sinc.

9. Procédé selon la revendication 7, **caractérisé en ce que** le signal de segment (SS) est soumis à une transformée fréquentielle, en particulier à une transformée de Hartley discrète ou à une transformée de Fourier discrète.

10. Procédé selon l'une des revendications précédentes, **caractérisé en ce que** l'information de signal contenant le début de combustion est utilisée pour la régulation du début de combustion.
